# EUROPÄISCHE PATENTSCHRIFT

(11) **EP 1 675 157 B1**
(45) Veröffentlichungstag und Bekanntmachung des Hinweises auf die Patenterteilung: **24.02.2010**
(21) Anmeldenummer: 05027022.2
(22) Anmeldetag: 09.12.2005
(51) Int. Cl.: H01J 61/30

(54) **Kolben für Entladungslampen**
Vessel for discharge lamp
Ampoule de lampe à décharge

(30) Priorität: 23.12.2004 DE 102004062265
(43) Veröffentlichungstag der Anmeldung: 28.06.2006
(73) Patentinhaber: Osram Gesellschaft mit beschränkter Haftung, 81543 München (DE)
(72) Erfinder: Rehn, Henning, Dr., 13437 Berlin (DE)

(56) Entgegenhaltungen:
- EP-A1- 1 104 009
- JP-A- 5 041 197
- US-B1- 6 246 170

## Beschreibung

### Technisches Gebiet

Die vorliegende Erfindung betrifft einen Kolben für Entladungslampen, insbesondere für Kurzbogen- Entladungslampen, gemäß Patentanspruch 1.

### Stand der Technik

Entladungslampen werden heute in vielen Bereichen eingesetzt, beispielsweise als Projektionslichtquellen.

Dabei umfasst eine Entladungslampe stets einen Kolben oder Brenner, beispielsweise aus Quarzglas, der einen mit Gas gefüllten Brennraum aufweist. In diesen Brennraum, die so genannte Tonne, die beispielsweise mit Xenon, anderen Edelgase oder Metalldämpfen, beispielsweise Quecksilber gefüllt ist, sind zwei einander gegenüberliegende Elektroden eingeschlossen, zwischen denen die Entladung stattfindet.

Die geometrische Form bekannter Kolben ist historisch entstanden und empirisch optimiert. Insbesondere aus Gründen der Herstellung sind sowohl die Außenkontur des Kolbens als auch die Form der Tonne stets rotationssymmetrisch zur Kolbenachse.

Bei Kolben nach dem Stand der Technik weisen sowohl die Außenkontur des Kolbens als auch der Tonne einen mittleren Bereich auf, der kreistonnenförmig ausgebildet ist. Das heißt, dass die Schnittfigur eines dieser mittleren Bereiche mit einer beliebigen, die Kolbenachse enthaltenden Ebene ein Kreissegment mit dem Radius r ist, dessen Mittelpunkt einen Abstand R zur Kolbenachse aufweist. Bei bisherigen Kolbendesigns liegt der Mittelpunkt dieses Kreissegments zwischen diesem und der Kolbenachse (R>0).

Die Mittelpunkte der zu den mittleren Bereichen der Außenkontur des Kolbens und der Tonne gehörenden Kreissegmente liegen dabei in der selben Normalebene zur Kolbenachse, so dass beide kreistonnen konzentrisch sind.

Diese mittleren Bereiche gehen spiegelsymmetrisch bezüglich dieser Normalebene kontinuierlich in Randbereiche über, die bei der Tonne kegelstumpfförmig, bei der Außenkontur rohrförmig sind. Zwischen dem mittleren und dem rohrförmigen Bereich der Außenkontur ist eine Einschnürung mit vorgegebenen Radien vorhanden.

Bei bekannten Kolben ist daher sowohl die Außenkontur als auch die Form der Tonne stets nicht nur rotationssymmetrisch zur Kolbenachse, sondern auch spiegelsymmetrisch zu der Normalebene.

Diese Symmetrien sind insbesondere bei der Herstellung der Kolben aus Glas, insbesondere Quarzglas vorteilhaft und bewirken auch eine hohe mechanische Festigkeit gegenüber dem Gasdruck in der Tonne.

Bei bekannten Kolben mit oben beschriebener geometrischer Form ist die optische Effizient, i.e. das Verhältnis von aufgenommenem Strom zu abgegebenem Licht, jedoch noch nicht optimal.

Das Patent US 6 246 170 B1 zeigt einen Kolben für eine Entladungslampe, bei dem die Mittelpunkte der Kreissegmente, welche die Außenkontur des Kolbens und des Brennraums bilden, in Richtung der Kolbenachse einen Abstand zueinander aufweisen, um die optische Effizienz der Lampe, insbesondere in Kombination mit einem Reflektor, zu erhöhen.

### Darstellung der Erfindung

Der Erfindung liegt die Aufgabe zugrunde, einen Kolben für Entladungslampen mit einer höheren optischen Effizienz zur Verfügung zu stellen.

Zur Lösung dieser Aufgabe ist ein Kolben gemäß dem Oberbegriff des Anspruchs 1 durch dessen kennzeichnenden Merkmale weitergebildet. Besonders vorteilhafte Ausführungen der Erfindung sind in den abhängigen Ansprüchen beschrieben.

Ein Kolben für eine Entladungslampe gemäß Anspruch 1 umfasst in an sich bekannter Weise einen inneren Brennraum, wobei die Außenkontur des Kolbens und des Brennraums je einen mittleren Bereich und daran anschließende Randbereiche aufweisen, wobei jeder mittlere Bereich kreistonnenförmig ausgebildet ist.

Das heißt, dass er durch Verschiebung eines Kreissegments, das einen Segmentradius aufweist und dessen Mittelpunkt auf der Kolbenachse liegt, normal zur dieser Kolbenachse um einen Drehradius und Rotation des Kreissegments um diese Kolbenachse entsteht.

Ein Kolben für eine Entladungslampe gemäß Anspruch 1 umfasst in an sich bekannter Weise einen inneren Brennraum, wobei die Außenkontur des Kolbens und des Brennraums je einen mittleren Bereich und daran anschließende Randbereiche aufweisen, wobei jeder mittlere Bereich kreistonnenförmig ausgebildet ist und wobei jeder Randbereich des Brennraums kegelstumpfförmig von dem mittleren Bereich weg rotationssymmetrisch zur Kolbenachse mit einem bestimmten Kegelwinkel ausgebildet ist.

Bei einem erfindungsgemäßen Kolben sind diese Kegelwinkel der beiden Randbereiche des Brennraums ungleich groß.

Zusätzlich kann ein Kolben nach Anspruch 1 auch eines oder eine Kombination der nachfolgenden Merkmale aufweisen:
die Mittelpunkte der Kreissegmente, die den mittleren Bereich der Außenkontur und des Brennraums bilden, weisen in Richtung der Kolbenachse einen Abstand auf; und/oder
die Kolbenachse liegt zwischen dem Kreissegment, welches den mittleren Bereich der Außenkontur und/oder des Brennraums bildet und dessen Mittelpunkt.

Durch die oben beschriebenen Veränderungen der geometrischen Form des mittleren Bereichs der Außenkontur und/oder des Brennraums und der Randbereiche des Brennraums gemäß Anspruch 1 hat sich überraschenderweise eine deutlich höhere Nutzlichtausbeute erfindungsgemäßer Kolben ergeben. Die Nutzlichtausbeute konnte gegenüber herkömmlichen Brennern um bis zu 20% gesteigert werden. Durch geeignete Wahl der oben genannten Parameter Abstand der Mittelpunkte der Kreissegmente in Richtung der Kolbenachse, Differenz der Kegelwinkel und Verschiebung eines oder beider Kreissegmente hin zur Kolbenachse kann der Kolben bei einem gegebenen Reflektor bezüglich des Lichtstroms durch eine bestimmte Blende optimiert werden.

Bevorzugt liegt der Kegelwinkel eines der beiden Randbereiche des Brennraums im Bereich zwischen 22° und 60°, besonders bevorzugt zwischen 30° und 45°, der Kegelwinkel des anderen Randbereichs im Bereich zwischen 0° und 30°, bevorzugt zwischen 10° und 20°. Insbesondere sind auch Kegelwinkel von 0° möglich, so dass an Stelle eines sich verjüngenden Kegelstumpfes ein rohrförmiger Randbereich vorhanden ist. Die Länge jedes Randbereichs kann geeignet gewählt sein, beispielsweise so, dass die Gesamtlänge des Brennraums unverändert gegenüber einer herkömmlichen Tonne bleibt.

Sofern die Entladungslampe mit einem erfindungsgemäßen Kolben einen Reflektor aufweist, ist der Mittelpunkt des Kreissegments, das den mittleren Bereich der Außenkontur oder des Brennraums bildet, vorteilhafterweise in Richtung der Kolbenachse verschoben, während der andere Mittelpunkt in der Ebene des ersten Brennpunkts des Reflektors angeordnet ist. Gleichermaßen ist es bevorzugt, dass der reflektorseitige Randbereich des Brennraums den größeren, der andere Randbereich den kleineren Kegelwinkel aufweist.

Vorteilhaft ist das Kreissegment, welches den mittleren Bereich der Außenkontur und/oder des Brennraums bildet, zur Kolbenachse hin derart verschoben, dass der Brennraum und/oder die Wandstärke des Kolbens im mittleren Bereich gleich derjenigen von Kolben nach dem Stand der Technik ist. Damit können zum Teil vorhandene Fertigungswerkzeuge und - verfahren beibehalten und empirisch ermittelte Optima für diese Werte benutzt werden.

### Kurze Beschreibung der Zeichnungen

Nachstehend wird die Erfindung anhand bevorzugter Ausführungsbeispiele näher erläutert. Es zeigen:
Figur 1 eine schematische Darstellung einer Entladungslampe nach einer ersten Ausführung der vorliegenden Erfindung;
Figur 2 den Kolben nach Figur 1 mit Kenngrößen des mittleren Bereichs;
Figur 3 den Kolben nach Figur 1 mit Kenngrößen des Randbereichs; und
Figur 4 einen Kolben nach einer zweiten Ausführung der vorliegenden Erfindung.

### Bevorzugte Ausführungen der Erfindung

In Figur 1 ist schematisch eine Entladungslampe 1 mit einem erfindungsgemäßen Kolben 2 dargestellt. Um diesen herum ist ein elliptischer Reflektor 5 angeordnet, der das vom Brenner erzeugte Licht in der sekundären Brennebene konzentriert..

Der Kolben 2 weist eine Außenkontur mit einem mittleren Bereich 2a auf, der kreistonnenförmoge ausgebildet ist. Hierzu zeigt Figur 2 die entsprechenden Kenngrößen. Der Mittelpunkt des durch einen Schnitt der Außenkontur mit einer beliebigen, die Kolbenachse enthaltenden Ebene gebildeten Kreissegments (Radius r_{B}) besitzt einen Abstand R_{B} zur Kolbenachse, der positiv oder negativ sein kann.

Die Außenkontur kann dadurch entstanden gedacht werden, dass ein Segment eines Kreises, der einen Radius r_{B} aufweist und dessen Mittelpunkt auf der Kolbenachse liegt, normal zu dieser Kolbenachse um einen Drehradius R_{B} verschoben wird. Wird dabei das Kreissegment, wie in Figur 2, von der Kolbenachse weg in Richtung des Kreissegments verschoben, ist der Drehradius positiv (R_{B}>0), bei Verschiebung über die Kolbenachse in entgegengesetzte Richtung negativ (R_{B}<0). Anschließend rotiert das Kreissegment um die Kolbenachse und überstreicht dabei den mittleren Bereich 2a der Außenkontur.

An diesen mittleren Bereich schließt sich beidseitig ein Randbereich 2b an, der sich seinerseits an einen Schaftbereich 2c anschließt und gegenüber diesem eingeschnürt ist. Die geometrische Form des Schaftbereichs des Kolbens ist für die vorliegende Erfindung nicht wesentlich und kann derjenigen Kolben nach dem Stand der Technik entsprechen.

Der Kolben weist einen mit Gas oder Metalldampf gefüllten Brennraum 3 auf, in dem Elektroden 4 angeordnet sind. Der Anschluss der Elektroden ist der besseren Übersichtlichkeit halber in den schematischen Figuren nicht dargestellt.

Auch der Brennraum weist einen kreistonnenförmigen mittleren Bereich 3a auf, dessen Kenngrößen Figur 2 zeigt. Wie in Figur 2 dargestellt, ist der Mittelpunkt des entsprechenden Kreissegments über die Kolbenachse hinaus verschoben.

Der Brennraum kann dadurch entstanden gedacht werden, dass der Mittelpunkt eines Kreissegments mit Radius r_{T} von der Kolbenachse weg normal zu dieser Kolbenachse um einen Drehradius R_{T} verschoben wird. In Figur 2 liegt die Kolbenachse zwischen dem Kreissegment und dessen Mittelpunkt, i.e. der Drehradius ist negativ (R_{T}<0). Gleichbedeutend hierzu ist der Drehradius negativ genau dann, wenn der maximale Abstand von der Kolbenachse zur überstrichenen Oberfläche kleiner dem Segmentradius ist. Anschließend rotiert das Kreissegment um die Kolbenachse und überstreicht dabei den mittleren Bereich 3a des Brennraums.

An diesen mittleren Bereich schließt sich beidseitig ein kegelstumpfförmiger Randbereich 3b an, der sich von dem mittleren Bereich 3a nach außen rotationssymmetrisch zur Kolbenachse mit einem bestimmten Kegelwinkel α₁ bzw. *α*₂ verjüngt (Figur 3). Am Ende ist der Brennraum zugeschmolzen.

Die Kegelwinkel α₁ bzw. α₂ der beiden Randbereiche des Brennraums sind dabei ungleich groß. Der dem Reflektor 5 zugewandte Bereich ist deutlich steiler als nach dem Stand der Technik üblich, der abgewandte Bereich deutlich flacher.

Figur 4 zeigt exemplarisch einen Kolben nach einer zweiten Ausführung der vorliegenden Erfindung. Hierbei ist der mittlere Bereich 3a des Brennraums, angedeutet durch den strichlierten Kreis, dessen Segment den kreistonnenförmigen Bereich überstreicht, gegenüber dem mittleren Bereich 2a der Außenkontur um einen Abstand z in Richtung der Kolbenachse verschoben. Vorteilhafterweise ist der mittlere Bereich des Brennraums in Richtung des Reflektors 5 verschoben. Dabei bleibt der Mittelpunkt des Mittelkreises der Außenkontur bevorzugt im ersten Brennpunkt des Reflektors 5.

Mit anderen Worten weisen die Mittelpunkte der Segmente der (in Figur 4 strichliert angedeuteten) Kreise, die die kreistonnenförmigen mittleren Bereiche der Außenkontur und des Brennraums bilden, in Richtung der Kolbenachse einen Abstand z auf.

Tabelle 1 zeigt exemplarisch Segment- (r) und Drehradien (R) von Außenkontur (r_{B,} R_{B}) und Brennraum (r_{T}, R_{T}), die Kegelwinkel α₁ bzw. α₂, den Abstand z der Mittelpunkte der Kreissegmente in Richtung der Kolbenachse sowie die gegenüber exemplarisch in der ersten Zeile spezifizierten Standardkolben nach dem Stand der Technik ("SdT") erreichte Erhöhung Δ des Nutzlichtstromes durch eine Blende von 5,0x3,8 mm² in der sekundären Brennebene eines elliptischen Reflektors der numerischen Exzentrizität e=0,774. Wie erläutert bezeichnen negative Radien eine Verschiebung des Kreissegments über die Kolbenachse hinaus.

**Tabelle 1**

| Kolben | R_{T} [mm] | r_{T} [mm] | *α*₁ [°] | α₂ [°] | R_{B} [mm] | r_{B} [mm] | z [mm] | Δ [%] |
|---|---|---|---|---|---|---|---|---|
| SdT | 0 | 2,1 | 17 | 17 | 0,3 | 4,8 | 0 | |
| 1 | -1,6 | 3,7 | 33 | 11 | -0,9 | 6,2 | -0,4 | 10 |
| 2 | -0,2 | 2,2 | 15 | 4 | -1,3 | 6,6 | 0 | 10 |
| 3 | 0 | 2,0 | 35 | 13 | 0,3 | 4,8 | 0 | 10 |
| 4 | 0 | 2,6 | 36 | 14 | 0,3 | 4,8 | 0,2 | 9 |
| 5 | -1,6 | 3,6 | 27 | 4 | -0,8 | 6,6 | 0 | 8 |
| 6 | -1,8 | 4,4 | 57 | 22 | -1,45 | 7,38 | -0,8 | 16 |
| 7 | -1,21 | 4,0 | 43 | 15 | -1,83 | 7,69 | 0,1 | 15 |
| 8 | -0,92 | 4,0 | 38 | 27 | -1,16 | 7,25 | -0,6 | 15 |
| 9 | -1,39 | 4,0 | 33 | 21 | -1,51 | 7,54 | -0,5 | 15 |
| 10 | -2,26 | 4,9 | 49 | 14 | -1,68 | 7,99 | -0,2 | 14 |

Die Beispiele 3 und 4 mit R_{T}=0 fallen dabei nicht in den beanspruchten Schutzbereich.

Durch geeignete Wahl der verschiedenen Parameter, insbesondere aber durch Aufgabe der Symmetrie bezüglich der Normalebene zur Kolbenachse des Brenners, ist es also erfindungsgemäß möglich, den Kolben besser an die optische Charakteristik eines Reflektor anzupassen. Gleichwohl bleibt die für die Herstellung und die optische Charakteristik wichtige Rotationssymmetrie bezüglich der Kolbenachse erhalten. Ebenso können viele für den Lampenbetrieb wichtige und bewährte Parameter, beispielsweise die Wandstärke des Kolbens, das Volumen des Brennraums, unverändert gegenüber dem Stand der Technik bleiben.

### Bezugszeichen

- 1: Entladungslampe
- 2: Kolben
- 2a: mittlerer Bereich des Kolbens
- 2b: Randbereich des Kolbens
- 2c: Schaftbereich
- 3: Brennraum ("Tonne")
- 3a: mittlerer Bereich des Brennraums
- 3b: Randbereich des Brennraums
- 4: Elektroden
- 5: Reflektor
- R_{T}: Drehradius des Brennraums ("Tonne")
- r_{T}: Segmentradius des Brennraums
- R_{B}: Drehradius des Kolbens ("Brenners")
- r_{B}: Segmentradius des Kolbens

## Patentansprüche

1. Kolben (2) für eine Entladungslampe, der einen inneren Brennraum (3) umfasst,
wobei die Außenkontur des Kolbens und des Brennraums je einen mittleren Bereich (2a, 3a) und daran anschließende Randbereiche (2b, 3b) aufweisen,
wobei jeder mittlere Bereich kreistonnenförmig so ausgebildet ist, dass die Schnittfigur des mittleren Bereichs mit einer beliebigen, die Kolbenachse enthaltenden Ebene ein Kreissegment umfasst, das einen Segmentradius (r) aufweist und dessen Mittelpunkt von dieser Kolbenachse um einen Drehradius (R) beabstandet ist, **dadurch gekennzeichnet, dass** jeder Randbereich des Brennraums kegelstumpfförmig von dem mittleren Bereich (3a) weg rotationssymmetrisch zur Kolbenachse mit einem bestimmten Kegelwinkel (α) ausgebildet ist, wobei
die Kegelwinkel (α₁. α₂) der beiden Randbereiche des Brennraums ungleich sind.

2. Kolben (2) für eine Entladungslampe nach Anspruch 1, **dadurch gekennzeichnet, dass**
die Mittelpunkte der Kreissegmente, die den mittleren Bereich der Außenkontur und des Brennraums bilden, in Richtung der Kolbenachse eine Abstand (z) aufweisen; und/oder
die Kolbenachse zwischen dem Mittelpunkt des Kreissegments, welches den mittleren Bereich der Außenkontur und/oder des Brennraums bildet, und diesem Kreissegment liegt (R<0).

3. Kolben für eine Entladungslampe nach Anspruch 2, **dadurch gekennzeichnet, dass** die Mittelpunkte der Kreissegmente, die den mittleren Bereich der Außenkontur und des Brennraums bilden, in Richtung der Kolbenachse einen Abstand (z) im Bereich von größer 0 bis 1 mm aufweisen.

4. Kolben für eine Entladungslampe nach einem der Ansprüche 1 oder 2, **dadurch gekennzeichnet, dass** der Kegelwinkel (α₁) eines ersten der beiden Randbereiche (3a) des Brennraums im Bereich zwischen 22° und 60°, bevorzugt zwischen 30° und 45° liegt.

5. Kolben für eine Entladungslampe nach einem der Ansprüche 1, 2 oder 4, **dadurch gekennzeichnet, dass** der Kegelwinkel (α₂) eines zweiten der beiden Randbereiche (3a) des Brennraums im Bereich zwischen 0° und 30°, bevorzugt zwischen 10° und 20° liegt.

6. Kolben für eine Entladungslampe nach einem der Ansprüche 4 oder 5, **dadurch gekennzeichnet, dass** der erste der Randbereiche einem Reflektor (5) zugewandt ist.

7. Kolben für eine Entladungslampe nach einem der vorigen Ansprüche, **dadurch gekennzeichnet, dass** das Kreissegment des mittleren Bereichs des Brennraums einen Radius von 2,2 bis 4 mm aufweist.

8. Kolben für eine Entladungslampe nach einem der vorigen Ansprüche, **dadurch gekennzeichnet, dass** das Kreissegment der Außenkontur einen Radius von 6 bis 8 mm aufweist.

9. Kolben für eine Entladungslampe nach einem der vorigen Ansprüche, **dadurch gekennzeichnet, dass** das Kreissegment, welches den mittleren Bereich der Außenkontur und/oder des Brennraums bildet, zur Kolbenachse hin derart verschoben ist, dass die Wandstärke des Kolbens im mittleren Bereich 1,5 bis 3 mm beträgt.

## Claims

1. Bulb (2) for a discharge lamp, which comprises an inner combustion chamber (3), the outer contour of the bulb and the combustion chamber each having a central region (2a, 3a) and adjacent edge regions (2b, 3b), each central region being in the form of a circular drum such that the section through the central region with any desired plane containing the bulb axis comprises a circle segment which has a segment radius (r) and whose midpoint is spaced apart from this bulb axis by a rotation radius (R), **characterized in that** each edge region of the combustion chamber being in the form of a truncated cone away from the central region (3a) and rotationally symmetrically with respect to the bulb axis, at a specific angle of taper (α), the angles of taper (α₁, α₂) of the two edge regions of the combustion chamber not being the same.

2. Bulb (2) for a discharge lamp according to Claim 1, **characterized in that** the midpoints of the circle segments, which form the central region of the outer contour and of the combustion chamber, have a distance (z) in the direction of the bulb axis; and/or the bulb axis lies between the midpoint of the circle segment, which forms the central region of the outer contour and/or of the combustion chamber, and this circle segment (R < 0).

3. Bulb for a discharge lamp according to Claim 2, **characterized in that** the midpoints of the circle segments, which form the central region of the outer contour and of the combustion chamber, have a distance (z) in the range of greater than 0 to 1 mm in the direction of the bulb axis.

4. Bulb for a discharge lamp according to either of Claims 1 and 2, **characterized in that** the angle of taper (α₁) of a first of the two edge regions (3a) of the combustion chamber is in the range between 22° and 60°, preferably between 30° and 45°.

5. Bulb for a discharge lamp according to one of Claims 1, 2 and 4, **characterized in that** the angle of taper (α₂) of a second of the two edge regions (3a) of the combustion chamber is in the range between 0° and 30°, preferably between 10° and 20°.

6. Bulb for a discharge lamp according to either of Claims 4 and 5, **characterized in that** the first of the edge regions faces a reflector (5).

7. Bulb for a discharge lamp according to one of the preceding claims, **characterized in that** the circle segment of the central region of the combustion chamber has a radius of 2.2 to 4 mm.

8. Bulb for a discharge lamp according to one of the preceding claims, **characterized in that** the circle segment of the outer contour has a radius of 6 to 8 mm.

9. Bulb for a discharge lamp according to one of the preceding claims, **characterized in that** the circle segment, which forms the central region of the outer contour and/or of the combustion chamber, is displaced towards the bulb axis such that the wall thickness of the bulb is 1.5 to 3 mm in the central region.

## Revendications

1. Ampoule ( 2 ) pour une lampe à décharge, qui comprend un espace ( 3 ) intérieur de jaillissement d'un arc,
dans laquelle le contour extérieur de l'ampoule et de l'espace de jaillissement d'un arc ont respectivement une partie ( 2a, 3a ) médiane et des parties ( 2b, 3b ) de bord qui s'y raccordent,
dans lequel chaque partie médiane est cintrée circulairement de manière à ce que le tracé en coupe de la partie médiane par un plan contenant n'importe quel axe de l'ampoule comprenne un segment de cercle qui a un rayon ( R ) de segment et dont le centre est à distance de cet axe de l'ampoule d'un rayon ( R ) de rotation, **caractérisée en ce que** chaque partie de bord de l'espace de jaillissement d'un arc est tronconique en s'écartant de la partie ( 3a ) médiane en étant de révolution par rapport à l'axe de l'ampoule et en ayant un angle ( α ) de cône déterminé, dans lequel les angles ( α₁, α₂ ) de cône des deux parties de bord de l'espace de jaillissement d'un arc sont différents.

2. Ampoule ( 2 ) pour une lampe à décharge suivant la revendication 1, **caractérisée en ce que**
les centres des segments de cercle qui forment la partie médiane du contour extérieur et de la chambre de jaillissement d'un arc sont, en direction de l'axe de l'ampoule, à une distance ( z ) ; et/ou
l'axe de l'ampoule se trouve entre le centre du segment de cercle, qui forme la partie médiane du contour extérieur et/ou de l'espace de jaillissement d'un arc, et ce segment de cercle ( R<0 ).

3. Ampoule ( 2 ) pour une lampe à décharge suivant la revendication 2, **caractérisée en ce que** les centres des segments de cercle, qui forment la partie médiane du contour extérieur et de la chambre de jaillissement d'un arc sont dans la direction de l'axe de l'ampoule à une distance ( z ) de plus de 0 à 1 mm.

4. Ampoule ( 2 ) pour une lampe à décharge suivant l'une des revendications 1 ou 2, **caractérisée en ce que** l'angle ( α₁ ) de cône d'une première des deux parties ( 3a ) de bord de l'espace de jaillissement d'un arc est compris entre 22° et 60°, de préférence, entre 30° et 45°.

5. Ampoule ( 2 ) pour une lampe à décharge suivant l'une des revendications 1, 2 ou 4, **caractérisée en ce que** l'angle ( α₂ ) de cône d'une deuxième des deux parties ( 3a ) de bord de la chambre de jaillissement d'un arc est compris entre 0° et 30°, de préférence, entre 10° et 20°.

6. Ampoule ( 2 ) pour une lampe à décharge suivant l'une des revendications 4 ou 5, **caractérisée en ce que** la première des parties de bord est tournée vers un réflecteur ( 5 ).

7. Ampoule ( 2 ) pour une lampe à décharge suivant l'une des revendications précédentes, **caractérisée en ce que** le segment de cercle de la partie médiane de l'espace de jaillissement d'un arc a un rayon de 2,2 à 4 mm.

8. Ampoule ( 2 ) pour une lampe à décharge suivant l'une des revendications précédentes, **caractérisée en ce que** le segment de cercle du contour extérieur a un rayon de 6 à 8 mm.

9. Ampoule ( 2 ) pour une lampe à décharge suivant l'une des revendications précédentes, **caractérisée en ce que** le segment de cercle, qui forme la partie médiane du contour extérieur et/ou de l'espace de jaillissement d'un arc, est décalé vers l'axe de l'ampoule de façon à ce que l'épaisseur de paroi de l'ampoule dans la partie médiane soit comprise entre 1,5 et 3mm.
